# DEMANDE DE BREVET EUROPEEN

(11) **EP 4 763 421 A1**
(43) Date de publication de la demande: **24.06.2026**
(21) Numéro de dépôt: 24222394.9
(22) Date de dépôt: 20.12.2024
(51) Int. Cl.: B24D 5/10, B23C 5/10, B24D 7/10, B24D 18/00

(54) **OUTIL DE MEULAGE**

(71) Demandeur: Comadur S.A., 2400 Le Locle (CH)
(72) Inventeur: FAUSTINO, Pascal, 25470 Courtefontaine (FR); VUILLE, Pierry, 2338 Les Emibois (CH)
(74) Mandataire: ICB SA

(57) **Abrégé**

L'invention concerne un outil de meulage (1) comprenant un corps d'outil (2) de forme allongée comprenant une première extrémité (20) comportant une tête de meulage (3) pourvue d'un revêtement abrasif (4), et une deuxième extrémité (21), un canal axial (5) s'étendant au travers du corps d'outil (2) depuis la deuxième extrémité (21), sur une longueur donnée dudit corps, et au moins un canal d'arrosage arrangé avec le canal axial (5) pour permettre l'éjection par la tête de meulage (3) d'un fluide introduit dans le canal axial (5) au niveau de la deuxième extrémité (21), la tête de meulage (3) présentant une surface externe terminale (30) délimitée par une surface externe périphérique (31), ladite surface externe terminale (30) étant pourvue d'au moins une rainure (6a à 6f) s'étendant radialement depuis le canal axial (5) jusqu'à la surface externe périphérique (31), ladite rainure étant obturée sur sa longueur par le revêtement abrasif (4) pour former ledit au moins un canal d'arrosage. L'invention concerne également un procédé de réalisation d'un outil de meulage galvanisé.

## Description

### Domaine technique de l'invention

La présente invention concerne un outil de meulage, et plus particulièrement un outil de meulage comportant un corps d'outil de forme allongée comprenant une première extrémité, dite extrémité de meulage, comportant une tête de meulage, de section transversale circulaire, comprenant une surface externe recouverte d'un revêtement abrasif, et une deuxième extrémité, opposée à la première extrémité.

L'outil de meulage selon l'invention est destiné notamment, mais non exclusivement, à la réalisation de rainures, de gorges ou de fentes dans des pièces, au meulage de précision ainsi qu'au meulage de matériaux durs tels que les céramiques, les aciers trempés, etc., ou de zones difficiles d'accès.

### Arrière-plan technologique

Les outils de meulage utilisés pour la réalisation de rainures, de gorges ou de fentes dans des pièces de matériaux durs, au meulage de précision ainsi qu'au meulage de matériaux particulièrement durs ou de zones difficiles d'accès sont communément des outils de meulage diamantés ayant une forme en T.

Les outils de meulage diamantés comportent une partie abrasive classiquement fabriquée en mélangeant des particules de diamant avec un liant et en fixant ce mélange de particules de diamant et de liant sur la surface concernée de l'outil de meulage par collage, brasage ou soudage, pour former une bague diamantée. La problématique rencontrée des outils de meulage fabriqués de la sorte est le risque de décollement de la bague diamantée du corps de l'outil en cas de surchauffe de l'outil de meulage lors de son utilisation. En effet, il arrive que l'outil de meulage diamantée soit utilisé dans des zones dont l'accès est limité, de sorte qu'une lubrification adéquate de l'outil et de la zone faisant l'objet du meulage ne peut être assurée.

On connait également comme autre technique de fabrication d'un outil de meulage diamanté : la technique de dépôt électrolytique des particules abrasive. Cette technique consiste à disposer les particules de diamant sur la surface de l'outil, lequel est plongé dans un bain électrolytique, généralement de Nickel. À la suite de l'application d'un courant électrique, un dépôt de Nickel est réalisé autour des particules de diamant ainsi que sur la surface de l'outil, fixant ainsi les particules de diamant encapsulées dans une matrice à la surface de l'outil. Si ce procédé permet d'améliorer la fixation les particules de diamant sur l'outil et de réduire la problématique de décollement de la bague diamantée rencontrée avec l'outil de meulage diamantée susmentionné, celui-ci ne permet pas de s'affranchir de la problématique de surchauffe de l'outil de meulage au cours de son utilisation et qui a des impacts sur la durée de vie de l'outil ainsi que sur l'état de surface de la pièce usinée.

L'invention vise à remédier aux problèmes des outils de meulage susmentionnés en proposant un outil de meulage permettant d'empêcher, ou du moins de limiter, le risque de surchauffe de l'outil lors de son utilisation, et ce quelle que soit l'accessibilité de la zone dans laquelle l'outil de meulage évolue, tout en offrant une longévité accrue de l'outil de meulage.

L'invention a également pour objet de proposer un outil de meulage permettant de réaliser un meulage précis et qualitatif en préservant conjointement l'état de surface de la pièce usinée et l'outil de meulage.

### Résumé de l'invention

A cet effet, et selon un premier aspect, l'invention concerne un outil de meulage comprenant un corps d'outil de forme allongée comprenant une première extrémité, dite extrémité de meulage, et une deuxième extrémité, opposée à la première extrémité, l'extrémité de meulage comportant une tête de meulage, par exemple de section transversale circulaire, comprenant une surface externe recouverte d'un revêtement abrasif.

L'outil de meulage étant remarquable en ce qu'il comprend un arrangement de canaux comprenant un canal axial s'étendant au travers du corps d'outil depuis la deuxième extrémité, sur une longueur donnée dudit corps, et au moins un canal d'arrosage arrangé avec le canal axial pour permettre l'éjection par la tête de meulage d'un fluide de refroidissement et/ou de lubrification introduit dans le canal axial au niveau de la deuxième extrémité, la tête de meulage présentant une surface externe terminale délimitée par une surface externe périphérique, ladite surface externe terminale étant pourvue d'au moins une rainure s'étendant radialement depuis le canal axial jusqu'à la surface externe périphérique, ladite rainure étant obturée sur sa longueur par le revêtement abrasif pour former ledit au moins un canal d'arrosage.

Grâce à la configuration des canaux qui permet d'assurer la lubrification de l'interface entre l'outil et la pièce usinée, le risque de surchauffe de la tête de meulage est réduit. Cela permet ainsi d'améliorer la durée de vie de l'outil de meulage mais également d'améliorer les conditions de meulage en limitant les risques de détérioration de l'état de surface de la pièce usinée. La formation de canaux radiaux au voisinage de la surface externe terminale permet en outre d'équiper de canaux d'arrosage toute tête de meulage, quelles que soient ses dimensions, et en particulier des têtes de meulage se présentant sous la forme de plaque discale. Par ailleurs, l'orientation radiale des canaux permet un arrosage ciblé au niveau de la tête de meulage, offrant ainsi une meilleure maitrise de l'opération de meulage.

Un autre avantage de la configuration des canaux est de permettre une conception robuste et rigide de l'outil afin de présenter une résistance importante aux contraintes mécaniques.

Avantageusement, la tête de meulage comporte une pluralité de rainures radiales équiréparties sur la surface externe terminale. Une telle disposition des rainures présente l'avantage de disposer de canaux d'arrosage offrant un arrosage uniforme en sortie de la surface périphérique de la tête de meule.

Avantageusement, la tête de meulage comporte un orifice central communiquant avec le canal axial, ledit orifice central étant obturé par un élément formant bouchon.

Avantageusement, le revêtement abrasif comprend des particules de diamant.

Avantageusement, la tête de meulage se présente sous la forme d'une plaque discale.

Avantageusement, le corps d'outil et la tête de meulage sont formés d'un seul tenant.

Avantageusement, l'outil de meulage présente une forme en T. L'avantage d'un tel profil est de permettre des opérations de meulage précis. Par ailleurs, un tel profil permet de travailler des zones de pièces d'accès limité. Grâce à la présence de canaux d'arrosage rendue possible par leur arrangement au niveau de la surface d'extrémité terminale de la tête de meulage, la maitrise du meulage est améliorée et la surchauffe de l'outil de meulage réduite.

Avantageusement, l'outil de meulage est un outil galvanisé. La réalisation d'un outil de meulage et plus particulièrement l'apposition du revêtement abrasif sur la tête de meulage par galvanisation permet de réaliser de manière rapide un outil de meulage tranchant et hautement résistant.

L'invention concerne également un procédé de réalisation d'un outil de meulage tel que décrit précédemment, le procédé comprenant les étapes suivantes :
- une étape d'usinage d'une pièce brute en métal pour former le corps d'outil et la tête de meulage aux forme et dimensions souhaitées,
- usinage d'au moins une rainure radiale sur la surface externe terminale de la tête de meulage par électroérosion par fil, la rainure radiale étant réalisée de sorte à s'étendre depuis le canal axial réalisé lors de l'usinage de la pièce brute jusqu'à la surface externe périphérique de la tête de meulage,
- formation du revêtement abrasif sur la tête de meulage par trempage dans un bain galvanique,
- formation dudit au moins un canal d'arrosage par obturation de ladite au moins une rainure par recouvrement de la surface externe terminale au moyen du revêtement abrasif formé lors de l'opération de trempage dans le bain galvanique.

### Brève description des figures

D'autres caractéristiques et avantages de l'invention ressortiront de la description détaillée de l'invention qui va suivre, donnée à titre d'exemple et faite en référence aux figures annexées dans lesquelles :
- la figure 1 représente une vue en perspective d'un outil de meulage selon un exemple de réalisation de l'invention ;
- la figure 2 représente une vue en perspective de l'outil de meulage de la figure 1 avant l'opération de galvanisation ;
- la figure 3 représente une vue en coupe axiale de l'outil de meulage galvanisé selon l'axe III-III ;
- la figure 4 représente une vue schématique partielle latérale de la tête de meulage de l'outil de meulage de la figure 3.

### Description détaillée de l'invention

La figure 1 montre une vue en perspective d'un outil de meulage 1 selon un exemple de réalisation de l'invention.

Dans l'exemple de réalisation illustré, l'outil de meulage 1 présente une forme générale en T. L'outil de meulage 1 comprend un corps d'outil 2 de forme allongée, sensiblement cylindrique. Ce corps d'outil 2 comprend une première extrémité 20, dite extrémité de meulage 20, et une deuxième extrémité 21, opposée à la première extrémité 20. L'extrémité de meulage 20 comprend une tête de meulage 3, de section transversale circulaire, comprenant une surface externe recouverte d'un revêtement abrasif 4. Plus particulièrement, la tête de meulage 3 présente une surface externe terminale 30, avantageusement plane, délimitée par une surface externe périphérique 31, chacune des surfaces externes étant revêtues de particules abrasives. Le revêtement abrasif 4 comprend avantageusement des particules abrasives de diamant. Selon une variante de réalisation, il peut être prévu un revêtement abrasif comprenant des particules de nitrure de bore cubique ou un mélange de particules de diamant et de particules de nitrure de bore cubique. Il va de soi que les particules abrasives sont plus dures que la pièce destinée à être usinée.

Dans l'exemple illustré, la tête de meulage 3 se présente sous la forme d'une plaque discale. La tête de meulage 3 illustrée permet de travailler la matière, et en particulier de réaliser des rainures, encoches, gorges ou fentes dans des pièces. Il s'agit bien entendu d'un exemple de réalisation, la tête de meulage 3 pouvant présenter des dimensions et formes différentes adaptées à l'usage auquel l'outil de meulage est destiné. De manière préférée, la tête de meulage 3 est formée d'un seul tenant avec le corps d'outil 2. La tête de meulage 3 et le corps d'outil 2 forment ainsi une seule et même pièce.

L'outil de meulage 1 comprend un arrangement de canaux 5, 6 permettant l'éjection d'un fluide de refroidissement et/ou de lubrification en sortie de la tête de meulage 3. L'éjection d'un fluide a pour but, en première intention, de limiter le risque de surchauffe de la tête de meulage 3 au cours de l'opération de meulage d'une pièce. Cet arrangement de canaux est également utilisé en deuxième intention pour évacuer des copeaux ou tout autre matière lors de l'opération de meulage d'une pièce.

Plus particulièrement, l'arrangement de canaux 5, 6 comprend un canal axial 5 s'étendant au travers du corps d'outil 2 depuis la deuxième extrémité 21, sur une longueur donnée dudit corps.

Dans l'exemple décrit, le canal axial 5 traverse de part en part axialement le corps d'outil 2 depuis la deuxième extrémité 21 jusqu'à l'extrémité de meulage 20, le canal axial 5 débouchant au niveau de chacune des extrémités du corps d'outil 2 comme représenté sur les figures 2 et 4. L'ouverture du canal axial 5 ménagée au niveau de la deuxième extrémité 21 du corps d'outil 2 constitue une ouverture d'entrée 51 par laquelle le fluide de refroidissement et/ou de lubrification est injecté.

L'arrangement de canaux 5, 6 comprend en outre une pluralité de canaux d'arrosage 6 ménagés au niveau de la tête de meulage 3. Ces canaux d'arrosage 6 sont arrangés avec le canal axial 5 de manière à permettre l'éjection du fluide, qui est introduit dans le canal axial 5, au niveau de la surface externe périphérique 31.

Selon l'invention, les canaux d'arrosage 6 sont constitués par des rainures 6a à 6f ménagées au niveau de la surface externe terminale 30 de la tête de meulage 3 dont les ouvertures longitudinales respectives débouchant au niveau de la surface externe terminale 30 sont obturées par le revêtement abrasif 4.

Plus particulièrement, chaque rainure 6a à 6f s'étend radialement depuis le canal axial 5 pour déboucher sur la surface externe périphérique 31 de la tête de meulage 3. Dans l'exemple illustré, les rainures 6a à 6f, au nombre de 6, sont avantageusement équiréparties sur la surface externe terminale 30. Il s'agit bien entendu d'un exemple de configuration, la surface externe terminale 30 pouvant être pourvue d'un nombre différent de rainures d'arrosage équirépartis ou non. Les rainures 6a à 6f sont obturées sur toute leur longueur par le revêtement abrasif 4 recouvrant la surface externe terminale 30. Ainsi obturées, les rainures 6a à 6f définissent, avec la partie du revêtement abrasif obturant l'ouverture longitudinale de la rainure associée au niveau de la surface externe terminale, des canaux radiaux débouchant au niveau de la surface externe périphérique, les canaux formant les canaux d'arrosage 6.

Comme illustré sur la figure 2, la tête de meulage 3 comporte un orifice central 32 communiquant avec le canal axial 5. Dans l'exemple illustré, l'orifice central 32 est obturé par un élément formant bouchon 7.

Dans l'exemple illustré, l'outil de meulage 1 présente une forme en T. Il s'agit bien entendu d'un exemple de réalisation, toute autre forme pouvant être mise en oeuvre sans sortir du cadre de l'invention.

L'outil de meulage 1 est réalisé de la manière suivante. Il est procédé en premier lieu à la réalisation de la tête de meulage 3 et du corps d'outil 2 par usinage d'une pièce brute, avantageusement en métal. Il peut s'agir principalement d'une pièce en métal lourd, en métal dur ou en acier rapide. L'usinage est réalisé selon la forme ouverte et les dimensions souhaités de l'outil de meulage 1. En l'espèce, dans le cadre de l'exemple décrit, il est conféré à la pièce une forme extérieure en T, une partie définissant le corps d'outil 2 de forme sensiblement cylindrique, l'autre partie définissant la tête de meulage 3. Il est également réalisé un conduit coaxial traversant la pièce. Ce conduit constitue le canal axial 5 de l'outil de meulage 1.

Il est ensuite procédé à l'usinage de la surface externe terminale 30 de la tête de meulage 3 de sorte à former les rainures 6a à 6f radiales. Les rainures 6a à 6f s'étendent depuis le canal axial 5 réalisé lors de l'usinage de la pièce brute jusqu'à la surface externe périphérique 31 de la tête de meulage 3. Les rainures 6a à 6f radiales sont réalisées par électroérosion par fil. Alternativement, les rainures 6a à 6f peuvent être réalisées par toute méthode appropriée, par exemple par laser.

Il est ensuite procédé à l'adhésion des particules abrasives sur la tête de meulage 3 par trempage de celle-ci dans un bain galvanique. Lors de ce trempage, les particules abrasives se fixent sur la tête de meulage 3, recouvrant au moins les surfaces externes terminale et périphérique 30, 31, et dans un même temps obturant « en surface » les rainures 6a à 6f. Par obturer « en surface », on entend le fait que la matière ne se soit pas introduite à l'intérieur même des rainures 6a à 6f de sorte à les remplir. La figure 4 illustre l'obturation « en surface » d'une rainure (rainure 6d) par le revêtement abrasif 4. Comme illustré, l'obturation de la rainure a été réalisée par un dépôt de particules abrasives dont la propagation a été limitée au passage grâce à l'ouverture étroite réalisée lors du passage du fil pour la réalisation de la rainure. En d'autres termes, un bouchon de particules a été formé au niveau du passage du fil lors de la croissance galvanique. L'invention tire avantageusement parti du phénomène d'effet de pointe, permettant une accumulation de dépôt de particules abrasives au niveau des angles vifs de la tête de meulage 3 ou des angles présentant un faible rayon de courbure.

L'outil de meulage 1 est ensuite extrait du bain galvanique. Il est procédé ensuite, après rinçage et refroidissement, et si besoin, à un usinage de la surface externe périphérique 31 de la tête de meulage 3 pour enlever les éventuels dépôts de particules abrasives formés au niveau des rainures 6a à 6f lors de l'opération de trempage galvanique et qui pourraient obturer ces dernières.

Il est également envisageable d'agencer un masquage ou un bouchon temporaire dans l'ouverture d'extrémité de chaque rainures 6a à 6f afin d'éviter une obturation desdites extrémités par les particules abrasives. De tels bouchons sont alors retirés après que l'outil de meulage 1 ait été extrait du bain galvanique.

L'invention est décrite dans ce qui précède à titre d'exemple. Il est entendu que l'homme du métier est à même de réaliser différentes variantes de réalisation de l'invention sans pour autant sortir du cadre de l'invention.

### Nomenclature

1 outil de meulage
2 corps d'outil
3 tête de meulage 3
4 revêtement abrasif
5 canal axial
6 canal d'arrosage
7 élément formant bouchon
6a à 6f rainure
20 première extrémité / extrémité de meulage
21 deuxième extrémité
30 surface externe terminale
31 surface externe périphérique
32 orifice central
51 ouverture d'entrée

## Revendications

1. Outil de meulage (1) comprenant un corps d'outil (2) de forme allongée comprenant une première extrémité (20), dite extrémité de meulage (20), et une deuxième extrémité (21), opposée à la première extrémité (20), l'extrémité de meulage (20) comportant une tête de meulage (3), de section transversale circulaire, comprenant une surface externe recouverte d'un revêtement abrasif (4), **caractérisé en ce qu'**il comprend un arrangement de canaux (5, 6) comprenant un canal axial (5) s'étendant au travers du corps d'outil (2) depuis la deuxième extrémité (21), sur une longueur donnée dudit corps, et au moins un canal d'arrosage (6) arrangé avec le canal axial (5) pour permettre l'éjection par la tête de meulage (3) d'un fluide de refroidissement et/ou de lubrification introduit dans le canal axial (5) au niveau de la deuxième extrémité (21), la tête de meulage (3) présentant une surface externe terminale (30) délimitée par une surface externe périphérique (31), ladite surface externe terminale (30) étant pourvue d'au moins une rainure (6a à 6f) s'étendant radialement depuis le canal axial (5) jusqu'à la surface externe périphérique (31), ladite rainure étant obturée sur sa longueur par le revêtement abrasif (4) pour former ledit au moins un canal d'arrosage (6).

2. Outil de meulage (1) selon la revendication 1, **caractérisé en ce que** la tête de meulage (3) comporte une pluralité de rainures (6a à 6f) radiales équiréparties sur la surface externe terminale (30).

3. Outil de meulage (1) selon la revendication 1 ou 2, **caractérisé en ce que** la tête de meulage (3) comporte un orifice central (32) communiquant avec le canal axial (5), ledit orifice central étant obturé par un élément formant bouchon (7).

4. Outil de meulage (1) selon l'une quelconque des revendications précédentes, **caractérisé en ce que** le revêtement abrasif (4) comprend des particules de diamant.

5. Outil de meulage (1) selon l'une quelconque des revendications précédentes, **caractérisé en ce que** la tête de meulage (3) se présente sous la forme d'une plaque discale.

6. Outil de meulage (1) selon l'une quelconque des revendications précédentes, **caractérisé en ce que** le corps d'outil (2) et la tête de meulage (3) sont formés d'un seul tenant.

7. Outil de meulage (1) selon l'une quelconque des revendications précédentes, **caractérisé en ce qu'**il présente une forme en T.

8. Outil de meulage (1) selon l'une quelconque des revendications précédentes, **caractérisé en ce que** l'outil de meulage (1) est un outil galvanisé.

9. Procédé de réalisation d'un outil de meulage (1) selon la revendication 8, **caractérisé en ce qu'**il comprend les étapes suivantes :
- usinage d'une pièce brute en métal pour former le corps d'outil (2) et la tête de meulage (3) aux forme et dimensions souhaitées,
- usinage d'au moins une rainure radiale (6a à 6f) sur la surface externe terminale (30) de la tête de meulage (3) par électroérosion par fil, la rainure radiale étant réalisée de sorte à s'étendre depuis le canal axial (5) réalisé lors de l'usinage de la pièce brute jusqu'à la surface externe périphérique (31) de la tête de meulage (3),
- formation du revêtement abrasif (4) sur la tête de meulage (3) par trempage dans un bain galvanique,
- formation dudit au moins un canal d'arrosage (6) par obturation de ladite au moins une rainure (6a à 6f) par recouvrement de la surface externe terminale (30) au moyen du revêtement abrasif formé lors de l'opération de trempage dans le bain galvanique.
